# EUROPÄISCHE PATENTSCHRIFT

(11) **EP 2 419 580 B1**
(45) Veröffentlichungstag und Bekanntmachung des Hinweises auf die Patenterteilung: **19.08.2015**
(21) Anmeldenummer: 10717533.3
(22) Anmeldetag: 14.04.2010
(51) Int. Cl.: E04F 17/06

(54) **VORRICHTUNG ZUR ABDECKUNG EINER LICHTSCHACHTÖFFNUNG**
DEVICE FOR COVERING A LIGHT WELL OPENING
DISPOSITIF DE COUVERTURE D'UNE OUVERTURE DE SOUPIRAIL

(30) Priorität: 15.04.2009 CH 598092009
(43) Veröffentlichungstag der Anmeldung: 22.02.2012
(73) Patentinhaber: Heliobus Ag, 9014 St. Gallen (CH)
(72) Erfinder: TOMPKINS, Ken, 9063 Stein (CH); SIGNER, Rudolf, CH-9030 Abtwil (CH)
(74) Vertreter: Luchs, Willi
(86) Internationale Anmeldenummer: PCT/EP2010/002289
(87) Internationale Veröffentlichungsnummer: WO 2010/118859

(56) Entgegenhaltungen:
- EP-A2- 1 146 283
- AT-A2- 503 239
- DE-U1- 20 011 112
- US-A- 3 594 966

## Beschreibung

Die Erfindung betrifft eine Vorrichtung zur Abdeckung einer Lichtschachtöffnung gemäss dem Oberbegriff des Anspruches 1.

Zur Abdeckung von Lichtschachtöffnungen werden bekanntlich Verbundssicherheitsgläser verwendet, die speziell als begehbare Verglasungen geeignet sind. Sie werden jeweils in einen Metallrahmen eingelegt, der in der jeweiligen Lichtschachtöffnung eingebaut ist. Es ist dabei oft schwierig, dafür zu sorgen, das gerade begehbare Lichtschachtabdeckungen keine Gefahr mit sich bringen, dass über sie gestolpert werden kann. Über den Metallrahmen kann ausserdem Kälte in die Lichtschacht gelangen.

Eine Vorrichtung gemäss der Druckschrift AT-A-503 239 ist mit einer in einen Profilrahmen einlegbaren transparenten begehbaren Abdeckung versehen, wobei der Profilrahmen in einer in Schachtwänden eingelegten Gitterrostauflage einsetzbar ist.

In der Druckschrift US-A-3,594,966 ist eine Vorrichtung einer Abdeckung eines Kanals oder ähnlichem geoffenbart, bei der die Abdeckplatten höhenverstellbar in einem Flansch eingesetzt sind.

Der vorliegenden Erfindung liegt die Aufgabe zugrunde, eine Vorrichtung der eingangs genannten Art zu schaffen, mit der die vorstehend erwähnten Gefahren weitgehend eliminiert werden können.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass erfindungsgemäss anstelle eines in die Lichtschachtöffnung eingebauten Metallrahmens eine auf das die Lichtschachtöffnung aufweisende Bauelement, insbesondere eine Betondecke, befestigbare Zarge sowie mindestens ein als ein Profilrahmen ausgebildetes Auflager für das Verbundsicherheitsglas verwendet wird, wobei das Auflager über eine Anzahl von über seinen Umfang verteilten Halterungen an der Zarge befestigbar ist, und die Halterungen mit Mitteln zur Justierung des Auflagers gegenüber der Zarge versehen sind, kann das Verbundsicherheitsglas justiert und dabei Toleranzen berücksichtigt werden, so dass die Verglasung keine bezüglich der sichtbaren oberen Fläche der Zarge vorstehenden Teile aufweist.

Ferner sorgen Mittel zur thermischen Trennung des Auflagers von der Zarge dafür, das von der Zarge über das Auflager keine Kälte in die Lichtschacht gelangt.

Das Verbundsicherheitsglas ist als ein Stufenisolierglas ausgebildet, wobei seine äussere Isolierglasscheibe grösser ist als seine innere Isolierglasscheibe, und je ein Auflager sowohl für die äussere als auch für die innere Isolierglasscheibe vorgesehen sind. Dabei verbindet die jeweilige Halterung beide Auflager mit der Zarge.

Mit Vorteil ist die jeweilige Halterung als eine zweiteilige, aus Winkelprofilen bestehende Konsole ausgebildet, wobei der eine Konsolenteil mit dem Auflager bzw. mit den beiden Auflagern verbunden und der andere Konsolenteil an der Zarge befestigbar ist, und die beiden Konsolenteile in Achsrichtung der Lichtschachtöffnung relativ zueinander verstellbar und in gewünschter Stellung fixierbar sind.

Die Erfindung wird nachfolgend anhand der Zeichnung näher erläutert. Es zeigen rein schematisch:
- Fig. 1: ein Ausführungsbeispiel einer erfindungsgemässen Vorrichtung zur Abdeckung einer Lichtschachtöffnung im vertikalen Schnitt;
- Fig. 2: einen Teil der Vorrichtung nach Fig. 1 im vergrösserten Massstab;
- Fig. 3: einen Schnitt entlang der Linie III-III in Fig. 2; und
- Fig. 4: eine Variante einer teilweise dargestellten Vorrichtung im Schnitt.

Fig.1 zeigt eine Vorrichtung 1 zur Abdeckung einer Lichtschachtöffnung 2, über welche ein Lichteintritt in die zur Beleuchtung eines Raumes vorgesehene Lichtschacht gewährleistet wird. Die Lichtschacht kann beispielsweise von einer Terrasse durch eine Leibung bzw. eine Bodenöffnung 3 in einer Betondecke 4 zu dem zu beleuchtenden Raum führen und optional mit einer Verspiegelung 5 ausgestattet sein.

Die erfindungsgemässe Vorrichtung 1 umfasst eine vorzugsweise aus Chromstahl bestehende Zarge 10, die mit ihrem Profilteil 10a auf die Betondecke 4 gelegt und rund um die Bodenöffnung 3 punktuell befestigt wird (in Fig. 1 sind die Befestigungsstellen mit 9 bezeichnet). Die Zarge 10 weist einen von dem auf der Betondecke 4 aufliegendem Profilteil 10a vertikal nach oben wegragenden Profilteil 10b auf. Rund um diesen vertikalen Profilteil 10b wird auf den auf der Betondecke 4 aufliegenden Profilteil 10a eine Flachdachabdichtung 11, eine Wärmedämmungsschicht 12 sowie ein unterer und ein oberer Terrassenbelag 13, 14 aufgeschichtet, wobei der obere Terrassenbelag 14 bündig mit einem oberen, horizontalen Profilteil 10c der Zarge 10 angeordnet ist. Der letztgenannte obere Profilteil 10c ist mit einem inneren, vertikalen Fassungsteil 10d der Zarge 10 verbunden.

An die ortsfest eingebaute Zarge 10 wird erfindungsgemäss mindestens ein als ein Profilrahmen ausgebildetes Auflager für ein die eigentliche Abdeckung der Lichtschachtöffnung 2 bildendes Verbundsicherheitsglas 15 befestigt. Derartige Verbundsicherheitsgläser sind an sich bekannt und speziell als begehbare Verglasungen geeignet.

Beim in Fig. 1 dargestellten Ausführungsbeispiel handelt es sich um ein sogenanntes Stufenisolierglas, dessen äussere Isolierglasscheibe 16 grösser ist als seine innere Isolierglasscheibe 17. Es sind in diesem Fall zwei rahmenförmige Auflager, nämlich ein Auflager 22 für die innere Isolierglasscheibe 17 sowie ein Auflager 21 für die äussere Isolierglasscheibe 16, vorgesehen. Die Befestigung des mindestens einen Auflagers, gegebenenfalls der beiden Auflager 21, 22 an der Zarge 10 erfolgt über eine Anzahl von über den Umfang verteilten Halterungen 20, deren Aufbau insbesondere aus Fig. 2 und Fig. 3 ersichtlich ist.

Gemäss Fig. 2 und Fig. 3 ist die jeweilige Halterung 20 als eine zweiteilige, aus Winkelprofilen bestehende Konsole 30, 31 ausgebildet. Ein Konsolenteil 30 ist mit einem unteren Winkelteil 30a am vertikalen Profilteil 10b und mit einem oberen Winkelteil 30b am Fassungsteil 10d der Zarge 10 befestigt, vorzugsweise angenietet (vgl. Nietstellen 29). Der andere Konsolenteil 31 ist mit den beiden Auflagern 21, 22 verbunden. Die Verbindung mit dem Auflager 21 für die äussere Isolierglasscheibe 16 erfolgt über einen oberen Winkelteil 31 a des Konsolenteils 31, die Verbindung mit dem Auflager 22 für die innere Isolierglasscheibe 17 über einen unteren Winkelteil 31b desselben, wobei wiederum eine Nietverbindung von Vorteil ist (vgl. Nietstellen 29' in Fig. 2 und 3).

Die beiden Konsolenteile 30, 31 können mittels einer Stellschraube 35, die je einem horizontal verlaufenden Winkelteil 30d, 31d dieser Konsolenteile 30, 31 zugeordnet ist, gegenseitig in Vertikalrichtung, d.h. in Längsrichtung der abzudeckenden Lichtschachtöffnung 2, verstellt werden und in der gewünschten Stellung mittels Fixierschrauben 36 miteinander verbunden werden. So kann der mit den Auflagern 21, 22 verbundene Konsolenteil 31 gegenüber dem zargenfesten Konsolenteil 30 verstellt werden. Die Fixierschrauben 36 sind vertikal verlaufenden, voneinander beabstandeten Winkelteilen 30c, 31c der beiden Konsolenteile 30, 31 zugeordnet, von denen der verstellbare Konsolenteil 31 mit in Verstellrichtung orientierten Langlöchern 37 versehen ist. Zwischen den vorstehend erwähnten, voneinander beabstandeten Winkelteilen 30c, 31 c sind Kunststoffblöcke 40 angeordnet, die von den Fixierschrauben 36 gehalten werden, und die die beiden Konsolenteile 30, 31 thermisch voneinander trennen.

Das Verbundsicherheitsglas 15 wird auf die über die Halterungen 20 mit der Zarge 10 in Verbindung stehenden Auflager 21, 22 gelegt, wobei sowohl für die äussere als auch für die innere Isolierglasscheibe 16, 17 jeweils ein Glasauflagerband 42, 43 vorgesehen ist. Über die den Halterungen 20 zugeordneten Stellschrauben 35 kann das Verbundsicherheitsglas 15 justiert und dabei Toleranzen berücksichtigt werden, so dass die Verglasung keine bezüglich der sichtbaren oberen Fläche der Zarge 10 (Profilteil 10c) vorstehenden Teile aufweist, über die man stolpern könnte.

In den Spalt zwischen der äusseren Isolierglasscheibe und dem Fassungsteil 10d der Zarge 10 wird eine Stopfschnur 44 eingedrückt.

Die die beiden Konsolenteile 30, 31 voneinander thermisch trennenden Kunststoffblöcke 40 sorgen dafür, dass von der Zarge 10 über die Auflager 21, 22 keine Kälte in die Lichtschacht gelangen kann. Die Zarge 10 ist ausserdem soweit dampfdicht ausgeschäumt (vgl. Wärmedämmung 45 nach Fig. 1).

Fig. 4 zeigt eine Variante einer erfindungsgemässen Vorrichtung 50 zur Abdeckung einer Lichtschachtöffnung, zu welcher gegenüber derjenigen nach Fig. 1 nachfolgend nurmehr die Unterschiede erläutert sind. Ansonsten sind dieselben Bezugszeichen verwendet.

Diese Vorrichtung 50 umfasst eine rahmenförmige Zarge 55, die mit ihrem Profilteil 55a auf die Betondecke 66 gelegt und rund um die Bodenöffnung 3 befestigt wird. Die Zarge 55 weist einen von dem auf der Betondecke 66 aufliegendem Profilteil 55a vertikal nach oben wegragenden Profilteil auf, welcher dann nach innen gekrümmt ist. Sie ist überdies mit einem sich horizontäl nach innen erstreckenden Winkelteil 55' versehen, auf welchem die äussere Isolierglasscheibe 16 via ein Band oder dergleichen aufliegt. Es ist ein zusätzliches rahmenförmiges Auflager 22 für die innere Isolierglasscheibe 17 vorgesehen.

Es ist wiederum eine Anzahl von über den Umfang verteilten Halterungen 20 vorgesehen, die jeweils als eine zweiteilige, aus Winkelprofilen bestehende Konsolen 30, 31 ausgebildet, die zueinander justierbar sind. Die eine Konsole 30 ist wiederum im Innern der rahmenförmigen Zarge 55, indes die andere am Auflager 22 befestigt ist. Die beiden durch Fixierschrauben miteinander verbindbare Konsolen sind vorteilhaft durch eine Isolation voneinander getrennt.

Es ist ferner eine Innenwärmedämmung 67 auf der Gebäudeinnenseite angeordnet.

## Patentansprüche

1. Vorrichtung zur Abdeckung einer Lichtschachtöffnung, mit einem Metallrahmen (15, 21, 22) und einem darin einlegbaren Verbundsicherheitsglas (15), wobei der Metallrahmen (15, 21, 22) eine auf einem die Lichtschachtöffnung (2) aufweisenden Bauelement, insbesondere einer Betondecke (4), befestigbare Zarge (10) sowie mindestens ein als ein Profilrahmen ausgebildetes Auflager (21, 22) für das Verbundsicherheitsglas (15) umfasst, **dadurch gekennzeichnet, dass**
das Verbundsicherheitsglas (15) als ein Stufenisolierglas mit einer äusseren sowie einer inneren Isolierglasscheibe (16, 17) ausgebildet ist, wobei die äussere Isolierglasscheibe (16) grösser ist als die innere Isolierglasscheibe (17), und je ein Auflager (21, 22) sowohl für die äussere als auch für die innere Isolierglasscheibe vorgesehen sind, wobei die Auflager (21, 22) über eine Anzahl von über ihre Umfänge verteilten Halterungen (20) an der Zarge (10) befestigbar sind, wobei die Halterungen (20) mit Mitteln zur Justierung des jeweiligen Auflagers (21, 22) gegenüber der Zarge (10) sowie mit Mitteln zur thermischen Trennung dieser beiden Teile versehen sind.

2. Vorrichtung nach Anspruch 1, **dadurch gekennzeichnet, dass** die jeweilige Halterung (20) als eine zweiteilige, aus Winkelprofilen bestehende Konsole (30, 31) ausgebildet ist, wobei der eine Konsolenteil (31) mit dem Auflager bzw. mit den beiden Auflagern (21, 22) verbunden und der andere Konsolenteil (30) an der Zarge (10) befestigbar ist, und die beiden Konsolenteile (30, 31) in Achsrichtung der Lichtschachtöffnung (2) relativ zueinander verstellbar und in gewünschter Stellung fixierbar sind.

3. Vorrichtung nach Anspruch 2, **dadurch gekennzeichnet, dass** die der jeweiligen Halterung (20) zugeordneten Mittel zur Justierung des Auflagers (22) bzw. der beiden Auflager (21, 22) gegenüber der Zarge (10) eine in Längsrichtung der Lichtschachtöffnung (2) gerichtete Stellschraube (35) umfassen, über welche die beiden Konsolenteile (30, 31) relativ zueinander verstellbar sind, wobei die beiden Konsolenteile (30, 31) über quer zur Längsrichtung der Lichtschachtöffnung (2) gerichtete Fixierschrauben (36) verbindbar sind, welche Fixierschrauben (36) in Längsrichtung der Lichtschachtöffnung (2) orientierte Langlöcher (37) des einen Konsolenteils (31) hindurchragen.

4. Vorrichtung nach Anspruch 3, **dadurch gekennzeichnet, dass** die Fixierschrauben (36) durch Kunststoffblöcke (40) geführt sind, die zwischen den beiden Konsolenteilen (30, 31) angeordnet sind und die Mittel zur thermischen Trennung des Auflagers bzw. der beiden Auflager (21, 22) von der Zarge (10) bilden.

## Claims

1. Device for covering a light well opening, with a metal frame (15, 21, 22) and a laminated safety glass (15) insertable therein, wherein the metal frame (15, 21, 22) comprising an attachable frame (10) mountable on a component, in particular a concrete ceiling (4), including the light well opening (2), and at least one as a profile frame trained support (21, 22) for the laminated safety glass (15), **characterized in that** the laminated safety glass (15) is formed as a stepped insulation glass with an outer and an inner insulating glass plate (16, 17), wherein the outer insulating glass plate (16) is bigger than the inner insulating glass plate (17), and that one respective support (21, 22) is provided for the outer as well for the inner insulating glass plate, wherein the supports (21, 22) are mountable on the frame (10) via a number of across their circumferences distributed holders (20), wherein the holders (20) are supplied with means for the adjustment of the respective support (21, 22) in respect to the frame (10) and with means for the thermal separation of those either parts.

2. Device according to claim 1, **characterized in that** the respective holder (20) is designed as a two-piece console (30, 31) consisting of angle profiles, wherein the one console portion (31) is connected with the support respectively the two supports (21, 22) and the other console portion (30) is mountable on the frame (10), and the both console parts (30, 31) are relatively adjustable one to each other in the axis direction of the light well opening (2) and fixable in a desired position.

3. Device according to claim 2, **characterized in that** the means associated with the respective holder (20) for the adjustment of the support (22) respectively of the both supports (21, 22) vis-à-vis the frame (10) comprise an adjusting screw (35) directed in longitudinal direction of the light well opening (2), via which the two console parts (30, 31) are adjustable relative one to each other, wherein the two console parts (30, 31) are connectable via fixing screws (36), which are directed transversely to the longitudinal direction of the light well opening (2), which fixing screws (36) reach through oblong holes (37) of the one console portion (31).in longitudinal direction of the light well opening (2).

4. Device according to claim 3, **characterized in that** the fixing screws (36) are guided by plastic blocks (40), which are located between the two console parts (30, 31) and forming the means for the thermal separation of the support or the two supports (21, 22) of the frame (10).

## Revendications

1. Dispositif de recouvrement d'une ouverture de soupirail, comprenant un cadre (15, 21, 22) métallique et un vitrage (15) feuilleté, qui peut y être mis, le cadre (15, 21, 22) métallique comprenant un châssis (10) pouvant être fixé sur un élément de construction ayant l'ouverture (2) de soupirail, notamment sur un revêtement (4) en béton, ainsi qu'au moins un support (21, 22), constitué sous la forme d'un cadre profilé, du vitrage (15) feuilleté, **caractérisé en ce que** le vitrage (15) feuilleté est constitué sous la forme d'un vitrage isolant en palier, ayant une vitre (16) extérieure, ainsi qu'une vitre (17) intérieure de vitrage isolant, la vitre (16) extérieure de vitrage isolant étant plus grande que la vitre (17) intérieure de vitrage isolant, et respectivement un support (21, 22) étant prévu, tant pour la vitre extérieure qu'également pour la vitre intérieure du vitrage isolant, les supports (21, 22) pouvant être fixés au châssis (10) par un certain nombre de fixations réparties sur leur pourtour, les fixations (20) étant pourvues de moyens d'ajustement du support (21, 22) respectif par rapport au châssis (10), ainsi que de moyens de séparation thermique de ces deux parties.

2. Dispositif suivant la revendication 1, **caractérisé en ce que** la fixation (20) respective est constituée sous la forme d'une console (30, 31) en deux parties constituées de cornières, l'une des consoles (31) étant reliée au support ou au deux supports (21, 22) et l'autre console (30) pouvant être fixée au châssis (10) et les deux consoles (30, 31) pouvant être déplacées l'une par rapport à l'autre dans la direction axiale de l'ouverture (2) du soupirail et être immobilisées en la position souhaitée.

3. Dispositif suivant la revendication 2, **caractérisé en ce que** les moyens associés à la fixation (20) respective d'ajustement du support (22) ou des deux supports (21, 22) par rapport au châssis (10) comprennent une vis (35) de réglage, qui est dirigée dans la direction longitudinale de l'ouverture (2) de soupirail et par laquelle les deux consoles (30, 31) peuvent être déplacées l'une par rapport à l'autre, les deux consoles (30, 31) pouvant être reliées par des vis (36) d'immobilisation, qui sont dirigées transversalement à la direction longitudinale de l'ouverture (2) de soupirail, lesquelles vis (36) d'immobilisation traversent des boutonnières de l'une de consoles (31) orientées suivant la direction longitudinale de l'ouverture (2) de soupirail.

4. Dispositif suivant la revendication 3, **caractérisé en ce que** les vis (36) d'immobilisation sont guidées dans des blocs (40) en matière plastique, qui sont disposés entre les deux consoles (30, 31) et qui forment les moyens pour séparer thermiquement le support ou les deux supports (21, 22) du châssis (10).
